# EUROPÄISCHE PATENTSCHRIFT

(11) **EP 0 087 502 B1**
(45) Veröffentlichungstag und Bekanntmachung des Hinweises auf die Patenterteilung: **02.01.1986**
(21) Anmeldenummer: 82109864.7
(22) Anmeldetag: 26.10.1982
(51) Int. Cl.: F42B 13/04, F42B 13/16

(54) **Mehrfach-Geschossanordnung mit gemeinsamem Treibkäfig**
Multiple missile arrangement having a common sabot
Munition à projectiles multiples à sabot commun

(30) Priorität: 27.02.1982 DE 3207220
(43) Veröffentlichungstag der Anmeldung: 07.09.1983
(73) Patentinhaber: Rheinmetall GmbH, 40880 Ratingen (DE)
(72) Erfinder: Klein, Klaus-Walter, D-4040 Neuss (DE); Böcker, Jürgen, Dr., D-4200 Oberhausen (DE); Glotz, Gerhard, Dr., D-4000 Düsseldorf 12 (DE); Gersbach, Klaus, D-4156 Willich (DE)
(74) Vertreter: Behrens, Ralf Holger (DE)

## Beschreibung

Die Erfindung betrifft eine Geschoßanordnung nach dem Oberbegriff des Patentanspruchs 1.

Zur Bekämpfung beispielsweise aus der US-A-40 51 763 bekannter aktiver Panzerungen ist aus der DE-A-29 48 542.5 (veröffentlicht 12.4.1984) bereits eine Geschoßanordnung der eingangs genannten Art bekannt, bei der die Nebeneinrichtung aus einem innerhalb der Haupteinrichtung angeordneten und aus dieser vermittels einer Treibladung ausstoßbaren Wuchtgeschoß besteht. Abgesehen davon, daß die zusätzliche Treibladung und die für deren Aktivierung notwendige Zündanordnung den Aufbau der Geschoßanordnung kompliziert gestalten, stellt die in der Haupteinrichtung angeordnete längsaxiale Bohrung zur Aufnahme der Nebeneinrichtung eine Schwächung dieser Haupteinrichtung dar, die deren Wirksamkeit im Ziel beeinträchtigt.

Der Erfindung liegt die Aufgabe zugrunde, eine Geschoßanordnung zur Bekämpfung mehrlagiger, insbesondere aktiver Panzerungen anzugeben, die sich durch eine einfachere Konstruktion auszeichnet und bei der die Haupteinrichtung im Ziel voll wirksam werden kann.

Diese Aufgabe wird durch die im Patentanspruch 1 angegebene Erfindung gelöst. Vorteilhafte Ausgestaltungen und Weiterbildungen der Erfindung gehen aus den Unteransprüchen hervor.

Die Erfindung wird nachfolgend unter Bezug auf die Zeichnung näher erläutert.

Dabei zeigt :
Figur 1 eine Teilschnittdarstellung in Längsachsenrichtung eines ersten Ausführungsbeispiels der erfindungsgemäßen Geschoßanordnung ;
Figur 2 einen Querschnitt durch die Geschoßanordnung gemäß Linie 2-2 der Fig. 1 ;
Figur 3 eine teilweise Schnittdarstellung durch ein weiteres Ausführungsbeispiel der Erfindung mit einem Pull-Treibkäfig.

Fig. 1 zeigt in einer Schnittdarstellung in Längsachsenrichtung eine Geschoßanordnung, die ein erstes Wuchtgeschoß 11 und ein zweites Wuchtgeschoß 15 umfaßt, die in Längsachsenrichtung fluchtend derart hintereinander angeordnet sind, daß das als Nebeneinrichtung wirksame Wuchtgeschoß 15 in Flugrichtung vor dem als Haupteinrichtung wirksamen Wuchtgeschoß 11 liegend angeordnet ist. Beide Wuchtgeschosse 11, 15 sind zumindest auf einem Teil ihrer Länge von einem gemeinsamen Treibkäfig 12 umfaßt, der zumindest mit dem hintenliegenden Wuchtgeschoß 11 über eine gewindeartige Verzahnung 13 verbunden ist, um in der Beschleunigungsphase eine optimale Kraftübertragung auf das Wuchtgeschoß 11 zu erreichen.

Beide Wuchtgeschosse 11, 15 sind über Leitwerke 14, 16 stabilisiert. Zur Aufnahme des Leitwerks 16 verfügt der Treibkäfig 12 in seinem vorderen Teil 12' über eine Ausnehmung 19. Die Wirkungsweise der Geschoßanordnung ist wie folgt : Durch die auf den Treibkäfig 12 einwirkenden Treibladungsgase werden beide Wuchtgeschosse 11, 15 zunächst zusammen beschleunigt. Nach Verlassen des Waffenrohres öffnet sich durch den Staudruck der Luft der Treibkäfig 12 auf bekannte Weise von vorn und gibt zunächst das in Flugrichtung führende Wuchtgeschoß 15 frei, welches dem Ziel zueilt und dort die aktiven Mittel der aktiven Zielpanzerung derart beeinträchtigt, daß das nachfolgende, mittlerweile ebenfalls vom Treibkäfig 12 befreite Wuchtgeschoß 11, als Haupteinrichtung der Geschoßanordnung wirkend, den verbleibenden Zielschutz zerstört.

Um eine optimale Wirkung zu erreichen, müssen beide Wuchtgeschosse, 11, 15 abstandsmäßig gestaffelt dem gleichen Zielbereich zufliegen. Die abstandsmäßige Staffelung wird zweckmäßig dadurch erreicht, daß die Wuchtgeschosse 11, 15 voneinander abweichende aerodynamische Eigenschaften haben. Dies kann auf dem Fachmann geläufige Art und Weise durch Beeinflussung des jeweiligen Widerstandsbeiwerts erreicht werden. Beispielsweise kann der Widerstandsbeiwert durch eine bestimmte Oberflächenstruktur der Außenmantelfläche der Wuchtgeschosse, 11, 15 oder durch eine entsprechende Geometrie ihrer Leitwerke 14, 15 beeinflußt werden.

Es ist dabei nicht unbedingt notwendig, daß beide Wuchtgeschosse 11, 15 die gleiche Masse aufweisen, vielmehr ist es durchaus zweckmäßig - wie in Fig. 1 dargestellt-, das in Flugrichtung führende Wuchtgeschoß mit geringerer Masse auszustatten als das in Flugrichtung folgende Wuchtgeschoß 11.

Hauptaufgabe des führenden Wuchtgeschosses 15 ist es lediglich, den aktiven Teil der Zielpanzerung zu zerstören, während das Wuchtgeschoß 11 infolge der ihm innewohnenden kinetischen Energie die verbleibende Panzerung noch durchdringen soll.

Eine vorteilhafte Weiterbildung der Erfindung wird anhand von Fig. 3 erläutert, die schematisch in einer teilweisen Längsschnittdarstellung eine patronierte Munition 30 wiedergibt. Die Wuchtgeschosse 11, 15 sind in diesem Ausführungsbeispiel der Erfindung von einem als Pull-Treibkäfig ausgebildeten Treibkäfig 31 umgeben. Unter Pull-Treibkäfig versteht man einen Treibkäfig dessen Gasdruckaufnahmefläche vor dem Schwerpunkt des Geschoßes liegt. Dadurch ergibt sich in der patronierten Munition 30 ein größerer Treibladungsraum 33 ; eine größere Treibladungsmenge ist zum Erzielen einer höheren Anfangsgeschwindigkeit der Wuchtgeschosse 11, 15 notwendig.

Zweckmäßig stehen das Wuchtgeschoß 15 heckseitig und das Wuchtgeschoß 11 kopfseitig über formangepaßte Flächen 18 miteinander in Berührung, so daß auch eine Kraftübertragung auf das in Flugrichtung vorn liegende Wuchtgeschoß möglich ist. Es ist daher nicht unbedingt erforderlich, auch im vorderen Teil 12' des Treibkäfigs 12 eine Gewindeverbindung zwischen dem Wuchtgeschoß 15 und dem Treibkäfig vorzusehen.

## Patentansprüche

1. Geschoßanordnung (10) für eine Rohrwaffe mit mehreren unterkalibrigen, gemeinschaftlich aus einem Treibkäfig (12) zu verschießenden, als Wuchtgeschoß ausgebildeten Fluggeschossen (15, 11) zum Bekämpfen mehrlagiger, insbesondere aktiver Panzerungen, wobei ein Wuchtgeschoß (15) als Nebeneinrichtung, ein weiteres (11) als Haupteinrichtung der Geschoßanordnung (10) ausgebildet sind, und wobei der Wirkzeitpunkt der Nebeneinrichtung im Ziel vor dem der Haupteinrichtung liegt, dadurch gekennzeichnet, daß die zwei Wuchtgeschosse (15, 11) in der Gaschoßanordnung (10) in Längsachsenrichtung fluchtend derart hintereinander angeordnet sind, daß das als Nebeneinrichtung wirksame Wuchtgeschoß (15) in Flugrichtung vor dem als Haupteinrichtung wirksamen Wuchtgeschoß (11) liegend angeordnet ist.

2. Geschoßanordnung nach Anspruch 1, dadurch gekennzeichnet, daß die beiden Wuchtgeschosse (11, 15) von einem gemeinsamen Treibkäfig (12) umgeben sind, der im vorderen Bereich (12') eine Ausnehmung (19) zur Aufnahme des Leitwerks (16) des Wuchtgeschosses (15) aufweist.

3. Geschoßanordnung nach einem der Ansprüche 1 und 2, dadurch gekennzeichnet, daß die Wuchtgeschosse (15, 11) über formangepaßte Flächen (18) miteinander in Berührung stehen.

4. Geschoßanordnung nach einem der Ansprüche 1 bis 3, dadurch gekennzeichnet, daß der Treibkäfig als Pull-Treibkäfig (31) ausgebildet ist.

5. Geschoßanordnung nach einem der Ansprüche 1 bis 4, dadurch gekennzeichnet, daß Mittel vorgesehen sind, die auch während des freien Flugs der Wuchtgeschosse (15, 11) ein Voreilen des in Flugrichtung vorn angeordneten Wuchtgeschosses (15) garantieren.

6. Geschoßanordnung nach einem der Ansprüche 1 bis 5, dadurch gekennzeichnet, daß die Wuchtgeschosse (11, 15) mit unterschiedlichem Widerstandsbeiwert und/oder unterschiedlichen Leitwerken ausgestattet sind.

## Claims

1. A projectile system (10) for a barrel weapon with a number of sub-calibre penetrator projectiles (15, 11) to be fired simultaneously using a sabot (12) and for attacking multi-layer and in particular active armour, wherein one penetrator (15) is constructed as a subsidiary device and a further penetrator (11) forms a main device of the projectile system (10), the subsidiary device preceding the main device at the instant of impact on the target, characterized by the fact that the two penetrators (15, 11) are positioned in the projectile system (10) successively and aligned in the direction of the longitudinal axis so that, as viewed in the direction of flight, the penetrator (15) acting as a subsidiary device precedes the penetrator (11) acting as the main device.

2. A projectile system in accordance with Claim 1, characterized by the fact that the two penetrators (11, 15) are surrounded by a common sabot (12) of which the front zone (12') has a recess (19) serving to accommodate the tail unit (16) of the penetrator (15).

3. A projectile system in accordance with Claims 1 or 2, characterized by the fact that the penetrators (15, 11) are in contact through shaped surfaces (18).

4. A projectile system in accordance with any one of Claims 1 to 3, characterized by the fact that the sabot is constructed as a draw sabot (31).

5. A projectile system in accordance with any one of Claims 1 to 4, characterized by the fact that means are provided which ensure that the penetrator (15) foremost in the direction of flight will lead even during free flight of the penetrators (15, 11

6. A projectile system in accordance with any one of Claims 1 to 5, characterized by the fact that the penetrators (11, 15) have different drag coefficients and/or different tail units.

## Revendications

1. Munition (10) pour arme à tube comportant plusieurs projectiles (15, 11) sous-calibrés, conformés en projectiles à effet cinétique, devant être tirés ensemble d'un sabot (12), pour combattre des blindages à plusieurs couches, en particulier actifs, l'un des projectiles à effet cinétique (15) constituant le dispositif auxiliaire, tandis qu'un autre projectile à effet cinétique (11) constitue le dispositif principal de la munition (10), et le dispositif auxiliaire agissant, dans la cible, avant le dispositif principal, caractérisée en ce que les deux projectiles à effet cinétique (15, 11) sont alignés l'un derrière l'autre dans la munition (10), dans la direction de l'axe longitudinal, de façon que le projectile (15) jouant le rôle de dispositif auxiliaire soit placé devant le projectile (11) jouant le rôle de dispositif principal, dans le sens de déplacement de la munition.

2. Munition selon la revendication 1, caractérisée en ce que les deux projectiles (11, 15) sont entourés par un sabot commun (12), qui comporte dans la zone antérieure (12'), un évidement (19) pour recevoir l'embennage (16) du projectile (15).

3. Munition selon la revendication 1 ou 2, caractérisée en ce que les projectiles à effet cinétique (11, 15) sont en contact mutuel par l'intermédiaire de surfaces (18) de formes adaptées.

4. Munition selon l'une des revendications 1 à 3, caractérisée en ce que le sabot est réalisé sous la forme d'un sabot à traction (31).

5. Munition selon l'une des revendications 1 à 4, caractérisée en ce qu'elle comporte des moyens qui garantissent, même pendant le trajet libre des projectiles à effet cinétique (15, 11) que c'est le projectile (15) placé à l'avant dans le sens de déplacement de la munition qui reste en tête.

6. Munition selon l'une des revendications 1 à 5, caractérisée en ce que les projectiles (11, 15) ont des coefficients traînée différents et/ou des empennages différents.
